# EUROPÄISCHE PATENTSCHRIFT

(11) **EP 0 058 657 B1**
(45) Veröffentlichungstag und Bekanntmachung des Hinweises auf die Patenterteilung: **19.12.1984**
(21) Anmeldenummer: 82890020.9
(22) Anmeldetag: 11.02.1982
(51) Int. Cl.: E04G 23/00

(54) **Verfahren und Vorrichtung zum Reinigen von Bauwerken aus Stein**
Method and device for cleaning stone buildings
Méthode et dispositif pour le nettoyage de bâtiments en pierre

(30) Priorität: 12.02.1981 AT 645/81; 02.03.1981 AT 976/81; 25.03.1981 AT 1400/81; 15.06.1981 AT 2670/81; 13.04.1981 AT 1683/81; 01.10.1981 AT 4202/81
(43) Veröffentlichungstag der Anmeldung: 25.08.1982
(73) Patentinhaber: Rada, Oswald, 2170 Poysdorf (AT)
(72) Erfinder: Rada, Oswald, 2170 Poysdorf (AT)
(74) Vertreter: Rippel, Andreas, Dipl.-Ing.

## Beschreibung

Die Erfindung bezieht sich auf ein Verfahren zum Reinigen und Erhalten von Bauwerken aus Stein, wobei die Oberfläche des Bauwerkes mit Wasser besprüht oder berieselt wird. Ferner ist Gegenstand der Erfindung eine Einrichtung sowie eine Schicht zur Durchführung dieses Verfahrens.

Die große Konzentration der Schadstoffe in der Luft unserer Städte ist Schuld an der Zerstörung insbes. der Natursteinbauten. Der Anteil der Säuren in den Industrie-, Hausbrand- und Autoabgasen, insbesondere der Anteil an Schwefelsäure ist so groß, daß der Stein zerstört wird. Schwefelsäure und Kalzit kristallisieren zu Gips, Kalzit ist aber der Hauptbestandteil in den Marmor- und Kalksandsteinfassaden. Bei der Kristallisation erfolgt eine Verdoppelung des Volumens, wodurch der Stein von innen her zerstört wird. Die Staubzersetzung durch die Abgase in der Luft führt zu schwarzen Ablagerungen und zur Krustenbildung an den Bauten, insbesondere im Regenschatten der Bauglieder. Dem Regen kann eine reinigende Wirkung zugeschrieben werden. Von geringen Auswaschungen abgesehen, tritt durch die Oberflächenbenässung des Regens an heißen Sommertagen eine Verdunstungstrocknung ein. Gleichzeitig erfolgt eine Diffusion der eingedrungenen Schwefelsäure an der Oberfläche der Bauwerke, wo sie vom Regen abgespült werden. Die hellen Stellen an den Bauwerken sind der Beweis, daß der Regen gute Dienste leistet. Bei senkrechten und nicht gegliederten Flächen ist die natürliche Reinhaltung durch den Regen jedoch zu wenig, und im Regenschatten findet keine Reinigung statt.

Die US-A-2 311 670 beschreibt ein Verfahren zum Reinigen von Bauwerken aus Stein, bei dem die Oberfläche des Bauwerkes mit Wasser besprüht oder berieselt wird. Die Besprühung oder Berieselung wird in Zeitlängen von 1 bis 24 Stunden vorgenommen, wobei anschließend die Bauwerksoberfläche abgebürstet wird. Durch eine derartige einmalige Befeuchtung des Bauwerkes wird zwar eine momentane oberflächliche Reinigung erzielt, eine wesentliche Entfernung der Schadstoffe aus dem Inneren des Bauwerkes und damit eine Konservierung desselben ist dadurch jedoch nicht möglich.

Die Erfindung hat es sich zum Ziel gesetzt, ein Verfahren zum Reinigen und Erhalten von Bauwerken aus Stein zu schaffen, mit dem es möglich ist, Bauwerke vor der raschen Zerstörung durch die verschlechterten Umweltbedingungen wirkungsvoll zu schützen. Erreicht wird dieses Ziel im Wesentlichen dadurch, daß die Besprühung oder Berieselung in wiederkehrenden Zeitabschnitten vorgenommen wird, wobei die Intervalle zwischen den einzelnen Besprühungen oder Berieselungen so kurz gewählt werden, daß eine ständige Feuchthaltung und damit eine Diffusion von Schadstoffen nach außen gewährleistet ist, wobei ferner Messungen des Schadstoffgehaltes im Stein durchgeführt werden.

Durch eine solche immer wieder vorgenommene Berieselung oder Besprühung kommt es zu einer Oberflächenbenässung, die einen Diffusionsvorgang der schädlichen Säure und Salze einleitet. Sobald die Oberfläche des Steines benetzt und eine entsprechende Tiefenwirkung erreicht ist, tritt im Stein eine Diffusion ein. Dabei werden die im Stein angesammelten Säuren, insbesondere Schwefelsäure und Kohlensäure zur Diffusion an die Außenfläche angeregt. Die löslichen Salze werden gelöst und wandern gleichfalls an die Oberfläche des Steines, von wo sie durch das überschüssige Wasser abgespült bzw. von der Atmosphäre aufgenommen werden. Als weiterer Effekt tritt die bereits erwähnte Verdunstungstrocknung ein. Durch die durchgeführten Messungen des Schadstoffgehaltes wird gewährleistet, daß die Behandlung solange fortgesetzt wird, bis keine wesentlichen Schadstoffe mehr im Stein vorhanden sind.

Um den Schadstoffgehalt im Innern des Bauwerkes laufend kontrollieren zu können, wird erfindungsgemäß vorgeschlagen, im Stein Bohrkerne auszubohren, welche Bohrkerne wieder passgenau eingesetzt werden und in vorbestimmten Zeitabständen ausgezogen, untersucht und anschließend wieder eingesetzt werden. Sind diese Bohrkerne im Bereiche von Fenstern Balkonen oder Ballustraden, so können sie vom Inneren des Bauwerkes leicht erreicht werden. Es ist auch möglich , daß zum laufenden Messen des Schadstoffgehaltes im Stein in diesen Sonden eingesetzt werden und daß an diese Sonden Geräte zum Erzeugen und/oder Messen von elektrischen und/oder Ultraschallsignalen angeschlossen werden.

Eine Einrichtung zur Durchführung des erfindungsgemäßen Verfahrens mit von Wasserleitungen gespeisten Sprühdüsen zeichnet sich vor allem dadurch aus, daß Einrichtungen zur Steuerung der periodischen Wasserzufuhr sowie Einrichtungen zur Messung des Schadstoffgehaltes vorgesehen sind.

Nach einem weiteren Merkmal der Erfindung kann es vorteilhaft sein, am Bauwerk eine hohe kapillare Saugfähigkeit und flüssigkeitshaltende Eigenschaft besitzende Schicht aufzubringen. Durch eine solche Schicht wird insbesondere eine weitgehende Vergleichmäßigung der Behandlung der Oberfläche des Bauwerkes erreicht.

Nachstehend ist die Erfindung an Hand von in beiliegender Zeichnung schematisch dargestellten Ausführungsbeispielen näher beschrieben, woraus sich im Zusammenhang mit den Ansprüchen weitere Merkmale der Erfindung ergeben. Es zeigen :
Figur 1 eine Einrichtung zur Durchführung des erfindungsgemässen Verfahrens,
Figur 2 eine mit Hängevorrichtungen für Schlauchleitungen ausgestattete Einrichtung zur Durchführung des Verfahrens,
die Figuren 3 bis 5 Einrichtungen zum laufenden Messen des Schadstoffgehaltes im Stein,
die Figuren 6 bis 10 verschiedene Ausführungsformen einer eine hohe kapilare Saugfähigkeit und flüssigkeitshaltende Eigenschaft besitzenden Schicht und
Figur 11 eine Einrichtung zur Verfestigung.

In Fig. 1 ist ein Bauwerk 1 gezeigt, das mit fest verlegten Wasserleitungen 2 versehen ist. Diese Wasserleitungen können Rohr- oder Schlauchleitungen sein, die je nach den Gegebenheiten innerhalb oder außerhalb des Bauwerkes liegen. An den auf alle Fälle außen liegenden Enden der Wasserzuleitungen 2 sind Sprüh- oder Berieselungsdüsen 3 angeordnet. Diese Düsen sind derart gerichtet, daß die zu schützende Fläche des Bauwerkes 1 mit Wasser benetzt wird. Sind die Düsen in einem schrägen Winkel zur Bauwerksfläche gerichtet, kann durch Verändern des Wasserdruckes eine mehr oder weniger große Fläche des Bauwerkes mit Wasser benetzt werden. Im gezeichneten Beispiel werden alle Wasserleitungen 2 von einer Pumpe 4 mit Wasser versorgt, wobei der Pumpe ein Magnetventil 5 nachgeschaltet ist. Dieses Magnetventil 5 wird von einem Zeitschaltwerk 6 gesteuert, an das außerdem Meßsonden 7 angeschlossen sind. Diese Meßsonden messen z. B. die Luftfeuchtigkeit, die Temperatur und die Windrichtung und geben dem Zeitschaltwerk 6 die nötigen Informationen, um dieses zu befähigen, das Magnetventil 5 zu öffnen oder zu schließen.

Es ist selbstverständlich möglich, die verschiedenen Zweige der Wasserleitungen 2 mit gesonderten Magnetventilen zu versehen. So kann es z. B. bei Sonneneinstrahlung von einer Seite her zweckmäßig sein, zwar eine Seite, aber nicht die andere Seite des Bauwerkes zu nässen, was durch gesonderte Steuerung einzelner Magnetventile möglich ist.

Soll ein Bauwerk mittels des erfindungsgemäßen Verfahrens behandelt werden, wird etwa wie folgt vorgegangen :
Nach der Gerüstung des zu reinigenden Objektes werden Meßpunkte festgelegt. Bei dieser Festlegung der Meßpunkte wird auf die Verschiedenheit der Einwirkungen der Schadstoffe Bedacht genommen. Wegen der notwendigen periodischen Messungen sind die Meßpunkte so zu wählen, daß nach Entfernen der Gerüste, die Meßpunkte vom Inneren des Bauwerkes erreicht werden können. Das eigentliche Meßverfahren wird später beschrieben.

Das zu reinigende Objekt wird nun in Verdüsungsregionen eingeteilt und die Leitungen 2 mit den verstellbaren Düsen 3 werden entsprechend dieser Einteilung verlegt.

Mittels des elektronisch gesteuerten Schaltwerkes 6 werden die Leitungen 2 unter Berücksichtigung der Luftfeuchtigkeit, der Sonneneinstrahlung, der Windgeschwindigkeit und der Temperatur verschieden lang über die Magnetventile 5 ein- und ausgeschaltet. Die Verdüsung des Wassers erfolgt unter Berücksichtigung eines minimalen Wasserverbrauches und der vollkommenen Renässung der Oberfläche. Starke Schmutzkrustenbildungen, wie sie an Regenschattenseiten bei den meisten Kulturdenkmälern- und Bauten anzutreffen sind, können mit einer an sich bekannten Reinigungspaste bestrichen werden. Um ein eventuelles vorzeitiges Abwaschen der Reinigungspaste zu verhindern, wird diese mit einer Kunststoffschicht gefestigt. Durch die kontinuierliche Verdüsung ist ein frühzeitiges Austrocknen der Reinigungspaste nicht gegeben, wodurch ein optimaler Erfolg gewährleistet ist.

Das Meßverfahren wird in Verbindung mit dem Reinigungsverfahren angewendet, um eine optimale Wirkung zu erzielen. Mit dem nachfolgend beschriebenen Meßverfahren ist es möglich, den Schadstoffgehalt im Inneren der Bauwerke laufend zu kontrollieren und rechtzeitig Gegenmaßnahmen vorzunehmen. Da die Feuchtigkeit in den Bauwerken wesentlichen Anteil an der Zerstörung hat, wird bei dem Meßverfahren der Feuchtigkeitsgehalt im Inneren der Mauern mitgemessen.

Mittels Diamanthohlbohrer wird ohne Wasserzuführung (Trockenbohrver^{f}ahren) ein ca. 100 mm tiefes Bohrloch mit etwa 50 mm Durchmesser gebohrt. Ein zweites Bohrloch, welches den Durchmesser des ersten Bohrkernes hat, wird ebenfalls auf eine Tiefe von 100 mm gebohrt. Die Bohrkerne werden an der Sohle des Bohrloches abgesprengt und in einen gasdichten Kunststoffbeutel zur Analysierung im Labor verpackt.

Der Bohrkern des ersten Bohrloches wird nach der Analysierung in das zweite Bohrloch, welches passgenau gebohrt ist, ohne Kleber eingeschoben. In das erste Bohrloch wird ein neuer Bohrkern aus einem gleichen Material passgenau hergestellt und eingeschoben.

Durch die Diffusion und die kapillare Feuchtigkeitswanderung tritt in kurzer Zeit ein Ausgleich in den Bohrkern ein, wodurch während des Reinigungsverfahrens kontinuierliche Messungen erfolgen können. Die Bohrkerne werden z. B. mittels Vakuumsauger aus den Bohrlöchern gezogen, untersucht und anschließend wieder eingeschoben.

Beim Ausführungsbeispiel nach Fig. weist das dargestellte Bauwerk 10 im Bereich des Daches 13 ein Gesims 12 auf. Oberhalb des Gesimses 12 sind um je eine Achse 14 Kragträger 15 ausklappbar gelagert, die an ihrem äußeren Ende Seilrollen 16 tragen. Die Kragträger 15 können aus der in der Zeichnung in vollen Linien dargestellten ausgeklappten Stellung, in der sie als Hängevorrichtungen für Wasserleitungen dienen, in eine mit strichlierten Linien wiedergegebene Stellung 15' zurückgeklappt werden, in der sie das Aussehen des Bauwerkes 11 in keiner Weise stören. Zur Abstützung in der ausgeklappten Stellung sind die Kragträger 15 mit Stützen 17 versehen.

Über die Seilrollen 16 der Kragträger 15 ist je ein Seil 18 geführt, das im gezeichneten Beispiel endlos ausgebildet ist und um weitere Seilrollen 19 einer am Boden stehenden Seilwende 20 führt. Mit den Seilen 18 verbunden sind Schlauchleitungen 21, die ihrerseits wieder durch querverlaufende Rohrleitungen 22 verbunden sind. Insbesondere die Rohrleitungen 22 sind mit Düsen versehen, deren Sprühkegel mit 23 bezeichnet sind.

Zur Montage der erfindungsgemäßen Einrichtung werden die Kragträger 15 ausgeklappt und die Seile 18 eingehängt. Dann werden die Seilwinden 20 aufgestellt und daneben die um die Achsen der Rohrleitungen 22 aufgerollten bündelförmigen Wasserleitungen gelegt. Der Beginn jedes Bündels wird mit den zugehörigen Seilen 18 verbunden und mittels der Seilwinden 20 aufgezogen, wobei zwischendurch immer wieder eine Verbindung der Wasserleitungen 21, 22 mit den Seilen 18 erfolgen kann. Schließlich entsteht das in der Zeichnung dargestellte Gitterwerk der Wasserleitungen 21, 22. Die Breite eines solchen Gitterwerkes hängt von den jeweiligen Gegebenheiten ab; in der Zeichnung ist rechts ein aus zwei parallel laufenden Schlauchleitungen 21 und links ein aus drei solchen Schlauchleitungen 21 bestehendes Gitterwerk gezeigt.

Die Seilwinden 20 können auch dazu verwendet werden, die Wasserleitung während des Besprühung des Bauwerkes auf und ab zu bewegen, sodaß eine eingehende Besprühung des Bauwerkes erfolgt. Auch können die Düsen selbst beweglich angeordnet sein, z. B. nach Art der bekannten Rasensprenger.

Es ist auch möglich, das Gitterwerk außenseitig abzudecken, sodaß auf der Straße gehende Fußgänger durch Sprühnebel nicht belästigt werden können.

Die Wasserleitungen können aber auch zwischen zwei Folien ausgebildet sein, die zur Bildung von Kanälen linienförmig miteinander verbunden sind. Durch eine solche Ausbildung nach Art einer großen, vom Wasser durchflossenen Luftmatratze wird einerseits eine Abdeckung des Bauwerkes während der Benässung erreicht, anderseits kann die Anordnung der Düsen sehr freizügig in Abhängigkeit von den jeweiligen Erfordernissen gewählt werden.

Sind die zwischen den Folien angeordneten Wasserleitungen als Sonnenkollektor ausgebildet - insbesondere durch Verwendung von dunklen Folien - kann das für die Benässung verwendete Wasser erwärmt werden, wodurch ein schnelleres Lösen der schädlichen Salze erreichbar ist. Zusätzlich zu den als Sonnenkollektor ausgebildeten Wasserleitungen können Kaltwasserleitungen angeordnet sein, sodaß abwechselnd Kalt- oder Warmwasser zur Benässung verwendet wird.

Überhaupt sind im Rahmen der Erfindung zahlreiche Abänderungen möglich. So braucht das Seil keineswegs endlos ausgebildet zu sein, es kann vielmehr von einer am Boden stehenden Seiltrommel über die obere Umlenkrolle 6 frei nach unten führen, wobei ein eventuell erforderlicher Zug. z. B. durch Gewichte oder Federn möglich ist. Auch könnten statt Seilen z. B. Ketten verwendet werden. Die Hängevorrichtungen könnten um eine etwa lotrechte Achse schwenkbar bzw. aus dem Bauwerk 10 ausziehbar sein.

Die Hängevorrichtungen 15 könnten auch längs des Bauwerkes 10 verfahrbar sein. In einem solchen Falle könnte mit nur einem Feld, das z. B. aus den in der Zeichnung rechts dargestellten beiden Schlauchleitungen 21 mit den zugehörigen Rohrleitungen 22 besteht, das Auslangen gefunden werden. Dieses Feld wäre dann in Richtung der Pfeile 24 verfahrbar. Der Antrieb wäre zweckmäßig statt, wie gezeigt von unten, von oben durchzuführen.

Gemäß den Fig. 3 und 4 ist in den Stein 31 eines Bauwerkes ein Bohrkern 32 paßgenau eingesetzt. Dieser Bohrkern 32 ist an seiner Umfangsfläche mit Elektroden 33 und 34 versehen, wobei im gezeichneten Beispiel je drei Elektroden 33 und je drei Elektroden 34 vorgesehen sind. Je zwei Elektroden 33 und 34 liegen sich gegenüber und die Elektrodenpaare 33, 34 sind in verschiedenen Tiefen angeordnet. Die Elektrodenpaare 33, 34 sind, wie bei einem Paar angedeutet ist, über Leitungen 35 mit einer Spannungsquelle 36 sowie einem Meßgerät 37 verbunden. Das Meßgerät 37 kann ein mit einem Mikroprozessor ausgestattetes Gerät sein, das eine digitale Anzeige besitzt. Zufolge des sich mit der Feuchtigkeit im Bohrkern 32 ändernden elektrischen Widerstandes kann der Feuchtigkeitsgehalt am Meßgerät 37 direkt abgelesen werden. Es ist aber auch möglich, bei Aussendung von Gleichstrom über ein Diafragma, das elektrische Potential zu messen. In beiden Fällen wird auch Aufschluß über den Säuregehalt im Stein gegeben.

Am gleichen Bohrkern 32 können z. B. um 90° versetzt weitere Elektrodenpaare 38 und 39 angeordnet sein, denen Gleichstrom zugeführt werden kann, wobei das entstehende elektrische Potential an einem Diafragma gemessen wird.

Gemäß Fig. ist ein Bohrkern 40 an seinen beiden Grundflächen mit je einer Membran 41 und 42 versehen. Die beiden Membranen sind über Leitungen 43 mit einem elektrischen Druckmeßgerät 44 verbunden. Je nachdem, ob der Diffusionsstrom im Bohrkern 40 in Richtung des Pfeiles 45 oder des Pfeiles 46 verläuft, werden sich an den Membranen 41 und 42 andere Drücke einstellen, die am Meßgerät 44 ablesbar sind. Mit einer solchen Einrichtung kann demnach festgestellt werden, in welcher Richtung der Diffusionsstrom geht, ob von innen nach außen oder umgekehrt, was für die Beurteilung notwendiger Maßnahmen sehr wesentlich ist. Durch die vorgeschlagene Berieselung oder Besprühung des Steines kommt es nämlich zu einer Oberflächenbenässung, die einen Diffusionsvorgang der schädlichen Säure und Salze einleitet. Die im Stein angesammelten Säure werden zur Diffusion in Richtung zur Außenfläche angeregt. Die löslichen Salze werden gelöst und wandern gleichfalls an die Oberfläche des Steines. Die Richtung des Diffusionsstromes gibt daher an, ob eine neuerliche Berieselung oder Besprühung des Steines notwendig ist.

Bei einer weiteren, nicht dargestellten Einrichtung zur Durchführung des erfindungsgemäßen Verfahrens ist in den Stein im Abstand voneinander je eine Sonde zum Aussenden und zum Empfang von Ultraschallsignalen eingesetzt und an diese Sonden ist ein Zeitmeßgerät für die Messung der Zeit zwischen Aussendung und Empfang eines Signals angeschlossen. Diese Zeit ist ein Maß für die Dichte bzw. die Konzentration der im Stein enthaltenen Stoffe, was ebenfalls einen Schluß auf den Zustandes des Steines zuläßt. Die Übertragung der Signale von den Sonden an die Meßgeräte kann über elektrische Leitungen erfolgen. Es ist aber auch möglich, diese Übertragung drahtlos durchzuführen. Die hiezu erforderlichen kleinen Sender sind an sich bekannt.

Es ist selbstverständlich möglich, das Meßgerät z. B. mit einem Speicher zu kombinieren, derart, daß bei Erreichen eines vorgegebenen Meßwertes ein Signal ausgelöst wird. Auch die Kombination mit einem Computer, in dem die Auswertung der Meßwerte erfolgt, ist im Rahmen der Erfindung möglich.

Bei der Beschreibung des ersten Ausführungsbeispieles wurde ausgeführt, daß die Zeitabschnitte der Besprühung oder Berieselung in Abhängigkeit von der Luftfeuchtigkeit und/oder Sonneneinstrahlung und/oder Windgeschwindigkeit und/oder Temperatur gewählt werden. Die Härte und die Saugfähigkeit des Steines bewirken jedoch eine verschieden lange Periode der Verdunstungstrocknung. Weiters sind die Gliederungen und Profilierungen eines Bauwerkes so vielfältig, daß manchmal zu viele Meßstellen für die Schaltintervalle notwendig wären. Die größen Unterschiede in einer Bauwerkszone können dann annähernd auf gleiche Werte gebracht werden, wenn am Bauwerk eine eine hohe kapillare Saugfähigkeit und flüssigkeitshaltende Eigenschaft besitzende Schicht aufgebracht wird. Durch die erfindungsgemäß angeordnete Schicht wird eine weitgehende Vergleichmäßigung der Behandlung der Oberfläche des Bauwerkes erreicht. Ein zusätzlicher Vorteil ist, daß die Schicht die nach außen diffundierten Schadstoffe aufnimmt, sodaß das Abspülen der Schadstoffe und der abgelagerten Salze nicht mehr notwendig ist. Dadurch werden nicht nur Kosten und Zeit eingespart, sondern es wird auch eine Umweltbelastung durch unkontrolliertes Abfließen der Schadstoffe, z. B. in das Kanalsystem verhindert.

Eine besonders vorteilhafte Schicht für die Durchführung des Verfahrens zeichnet sich dadurch aus, daß sie eine aus einem Vlies od. dgl. bestehende Kompresse aufweist. Derartige Kompressen halten sehr lange die Feuchtigkeit und nehmen auch die aus dem Stein diffudierten Schadstoffe gut auf. Überdies sind solche Kompressen leicht am Bauwerk anzubringen und auch wieder zu entfernen. Die Schicht kann nach einem weiteren Merkmal der Erfindung auch eine steinreinigende Paste aufweisen.

Um die Schicht einerseits gut haltern zu können, anderseits um eine genügende Flüssigkeitszufuhr zu erreichen, ist es vorteilhaft, wenn an der dem Bauwerk abgewendeten Seite eine mit Öffnungen versehene flächige Halterung angeordnet ist. Diese flächige Halterung kann z. B. ein Netz, Gitter od. dgl. sein. Besonders zweckmäßig hat es sich erwiesen, wenn die flächige Halterung aus einer Kunststoffolie besteht. Es ist dann möglich, die Kunststoffolie mit Öffnungen verschiedener Größe und/oder Anordnung zu versehen. Dadurch wird erreicht, daß durch die Größe bzw. Anordnung der Öffnungen den Eigenschaften des Bauwerkes entsprechend die Verdunstung der Flüssigkeit reguliert wird.

Gemäß Fig. 6 ist auf die Oberfläche eines Bauwerkes 54 eine Schicht aufgebracht, die aus einer steinreinigenden Paste 51, einem wassersaugendem und wasserhaltendem Vlies 52 und einem Netz 53 besteht. Die Befestigung der Schicht am Bauwerk kann bei weicheren Gesteinen durch Metallklammern 55 erfolgen. Bei harten Gesteinen können mittels Klebepunkten Drahtstücke 56 am Bauwerk befestigt werden, die das Netz 53 halten.

Es hat sich als vorteilhaft erwiesen, wenn das Netz 53 aus einem leicht verformbaren und in seiner verformten Lage stabilen Material besteht, welches das Vlies 52 mit einem annähernd gleichen Druck an das Bauwerk 54 presst.

Die steinreinigende Paste kann bestehen aus Ätzkali - Kieselgur - Perlite-Baltane als Lösungsmittel - Wasser - Sägespäne - Ätzkalk oder/und Ätznatron oder/und Holzmehl oder/und Aerosyl.

Die beschriebene Schicht wird zweckmäßig durchfeuchtet oder nass auf das Bauwerk aufgebracht und die Feuchthaltung erfolgt durch Besprühen oder Berieseln, aber auch durch eine hohe Feuchtigkeitskonzentration der Luft. Durch die Schicht wird die Feuchtigkeit gleichmäßig auf die Oberfläche des Bauwerkes gebracht und die im Bauwerk enthaltenen Schadstoffe werden zur Diffusion an die Oberfläche angeregt und durch das Vlies 52 aufgenommen. Die steinreinigende Paste unterstützt dabei die Reinigungswirkung. Nach durchgeführter Reinigung kann die Schicht als Ganzes vom Bauwerk abgelöst werden.

Beim Ausführungsbeispiel nach den Fig. 7 und 8 ist die Schicht 51, 52, 53 von einer Kunststoffolie 57 abgedeckt, die je nach der Beschaffenheit des Bauwerkes 54 mit verschieden vielen bzw. verschieden großen Öffnungen 58 versehen ist. Da die Diffusion der Schadstoffe in den verschiedenen Steinen und auch durch die verschiedene Konzentration der Schadstoffe unterschiedlich schnell erfolgt, ist es durch die Anordnung bzw. Größe der Öffnungen 58 möglich, die Verdunstungstrocknung der Diffusionsgeschwindigkeit anzupassen.

In Fig. ist als weitere Ausführungsform der Erfindung eine einlagige Kompresse 60 dargestellt, die mittels einer Klebschicht 61 auf die Oberfläche des Bauwerkes 54 aufgebracht ist.

Es ist naturgemäß auch möglich, eine Kompresse entsprechend den Fig. bis 8 ohne Zwischenlage einer steinreinigenden Paste 51 direkt auf das Mauerwerk aufzubringen.

Beim Ausführungsbeispiel nach Fig. 10 ist auf das Mauerwerk 54 eine pastöse Schicht 59 aufgebracht. Diese Schicht 59 kann z. B. als Putz ausgebildet sein, der aus Kieselgur und Kalk besteht. Auch die Schicht 59 wird befeuchtet und zwar entweder durch Düsen od. dgl. oder durch eine vorhandene hohe Luftfeuchtigkeit. Nach Durchführung des Reinigungsvorganges wird die Putzschicht 59 entfernt. Durch die Kalkhältigkeit der Schicht wird überdies erreicht, daß der in der Schicht enthaltene Kalk nach innen in das Mauerwerk wandert und dort Kalkschichten ersetzt.

Die Zusammensetzung der Schicht kann vielfältig variiert werden, soferne der Hauptzweck, nämlich die Feuchthaltung und damit das Diffundieren der Schadstoffe erreicht wird. In der alternativ anzuwendenden Reinigungspaste kann eine hydroskopische Flüssigkeit, z. B. Glyzerin enthalten sein. Bei hartem und nicht porösem Gestein, z. B. Marmor, kann sich das Anbringen einer Reinigungspaste meist erübrigen, weil der Diffusionsvorgang nur wenige Millimeter unterhalb der Oberfläche stattfinden wird.

Es ist z. B. bei der Wasseraufbereitung zur Verhinderung von Hartwasserbelag bzw. Kesselstein bekannt, Wasser molekular zu verändern, indem das Wasser der Einwirkung eines Magnetfeldes unterworfen wird. Dieses fremde Magnetfeld verändert bzw. stört die Magnetfelder der Moleküle und es wird eine Kristallisierung der im Wasser gelösten Mineralien und Salze unmöglich gemacht. Diese Mineralien und Salze werden vielmehr durch die Einwirkung des fremden Magnetfeldes schwebend gehalten. Es hat sich gezeigt, daß die durch das fremde Magnetfeld erzielte molekulare Veränderung nur einige Zeit, bei Verwendung einer bestimmten Vorrichtung etwa 24 Stunden, anhält.

Die Erfindung macht sich diese molekulare Veränderung zunutze, indem sie molekular veränderte Flüssigkeit in den porösen Stoff, d. h. in das Mauerwerk einbringt. Insbesondere ist das erfindungsgemässe Verfahren zur Verfestigung von Natur- oder Kunststein anwendbar. Hiebei wird Kalkwasser der Einwirkung eines Magnet-, Lichtstrahlenfeldes od. dgl. unterworfen und das molekular veränderte Kalkwasser in den Stein eingebracht. Es ist aber auch möglich, daß das Wasser vorerst der Einwirkung eines Magnet-, Lichtstrahlenfeldes od. dgl. unterworfen wird, anschließend dem molekular veränderten Wasser Kalk zugesetzt wird, worauf das entstandene Kalkwasser in den Stein eingebracht wird.

Durch die erfindungsgemässen Verfahren wird Kalk in hoher Konzentration tief in den Stein eingebracht. Die Verwendung von Kalk erfolgt deshalb, weil Kalk das natürliche Bindemittel des Steines ist und daher keine Art fremden Stoffe verwendet werden, die Abwehrreaktionen auslösen könnten.

Entsprechend der Dauer der molekularen Veränderung des Wassers fällt Kalkstein aus dem Wasser aus und bewirkt eine Bindemittelverfestigung im Stein. Das Wasser wird in weiterer Folge verdunsten.

Durch die erfindungsgemässen Verfahren ist es ferner möglich, bindemittelarme Natursteine zu festigen oder absandenden Stein zu erhärten.

Eine besonders wirkungsvolle Einbringung des molekular veränderten Kalkwassers in den Stein wird erreicht, wenn dieses mittels Düsen auf den Stein gesprüht wird.

Wird, nach einem weiteren Merkmal der Erfindung, wechselweise molekular verändertes Kalkwasser und unverändertes Wasser auf den Stein gesprüht, wird eine Verdunstungstrocknung mit normalen Wasser durch Feuchthalten der Oberfläche erreicht.

Gemäß Fig. 11 wird über eine Pumpe 71 Wasser einem Rohrstück 72 zugeführt, in dem axial ein Permanentmagnet 73 angeordnet ist. Das durch die Pumpe 71 geförderte Wasser strömt an dem Permanentmagnet 73 vorbei, wobei durch dessen starkes Magnetfeld der molekulare Aufbau des Wassers verändert wird. In einer anschließenden Rohrleitung 74 wird durch eine einmündende Leitung 75 Kalk dem molekular veränderten Wasser zugesetzt. An die Rohrleitung 74 schließt sich ein Rohrstrang an, der mit Düsen 76 versehen ist. Über diese Düsen 76 wird das molekular veränderte, mit Kalk angereicherte Wasser auf den Stein 77 aufgesprüht, der dieses auf Grund seiner Kapilarwirkung aufnimmt. Im Inneren des Steines erfolgt dann die oben beschriebene Kalkablagerung, wodurch es zu einer Verfestigung des Steines kommt.

Es ist auch möglich, den Kalk vor der Pumpe 71 einzuführen, sodaß bereits Kalkwasser molekular verändert wird. Auch kann eine Kalkzufuhr sowohl vor als auch hinter dem Magnet 73 durchgeführt werden.

Überhaupt sind im Rahmen der Erfindung zahlreiche Abänderungen möglich. So ist diese nicht auf den Zusatz von Kalk und auch nicht auf die Verfestigung von Stein beschränkt. Durch das erfindungsgemässe Verfahren können vielmehr eine Vielzahl von in Flüssigkeiten löslichen Stoffen in die verschiedensten zu verfestigenden Materialen eingebracht werden.

Es hat sich überdies gezeigt, daß nicht nur durch ein Magnetfeld, sondern auch durch Lichtstrahlen od. dgl. eine Veränderung des molekularen Aufbaues der Flüssigkeit erreichbar ist. Auch die Anwendung solcher Strahlen zur Veränderung des molekularen Aufbaues der Flüssigkeit fällt in den Rahmen der Erfindung.

## Patentansprüche

1. Verfahren zum Reinigen und Erhalten von Bauwerken aus Stein, wobei die Oberfläche des Bauwerkes mit Wasser besprüht oder berieselt wird, dadurch gekennzeichnet, daß die Besprühung oder Berieselung in wiederkehrenden Zeitabschnitten vorgenommen wird, wobei die Intervalle zwischen den einzelnen Besprühungen oder Berieselungen so kurz gewählt werden, daß eine ständige Feuchthaltung und damit eine Diffusion von Schadstoffen nach außen gewährleistet ist, wobei ferner Messungen des Schadstoffgehaltes im Stein durchgeführt werden.

2. Verfahren nach Anspruch 1, dadurch gekennzeichnet, daß zum laufenden Messen des Schadstoffgehaltes im Stein Bohrkerne ausgebohrt, diese Bohrkerne wieder paßgenau eingesetzt werden und in vorbestimmten Zeitabständen ausgezogen, untersucht und anschie- ßend wieder eingesetzt werden.

3. Verfahren nach Anspruch 1, dadurch gekennzeichnet, daß zum laufenden Messen des Schadstoffgehaltes im Stein in diesen Sonden eingesetzt werden und daß an diese Sonden Geräte zum Erzeugen und/oder Messen von elektrischen und/oder Ultraschallsignalen angeschlossen werden.

4. Einrichtung zur Durchführung des Verfahrens nach Anspruch 1 mit von Wasserleitungen (2, 21, 22) gespeisten Sprühdüsen (3, 23), dadurch gekennzeichnet, daß Einrichtungen (5) zur Steuerung der periodischen Wasserzufuhr sowie Einrichtungen (37, 44) zur Messung des Schadstoffgehaltes vorgesehen sind.

5. Einrichtung nach Anspruch 4 dadurch gekennzeichnet, daß im Bereich der Umfangsfläche eines Bohrkernes (32) Elektroden (33, 34) angeordnet sind, an die eine Stromquelle (36) sowie ein Meßgerät (37) angeschlossen sind.

6. Einrichtung nach Anspruch 4 dadurch gekennzeichnet, daß in den Stein von innen außen zu im Abstand voneinander Membranen (41, 42) eingesetzt sind und an diese Membranen (41, 42) ein Meßumwandler (44) zum Auswerten des der Auslenkung der Membranen entsprechenden Diffusionsstromes angeschlossen ist.

7. Einrichtung nach Anspruch 4, dadurch gekennzeichnet, daß in den Stein im Abstand voneinander je eine Sonde zum Aussenden und zum Empfang von Ultraschallsignalen eingesetzt ist und an diese Sonden ein Zeitmeßgerät für die Messung der Zeit zwischen Aussendung und Empfang eines Signals angeschlossen ist.

8. Einrichtung nach Anspruch 7, dadurch gekennzeichnet, daß die Übertragung der Signale von den Sonden an die Meßgeräte drahtlos durchgeführt wird.

9. Einrichtung nach Anspruch 4 dadurch gekennzeichnet, daß im Bereich des Daches (13) des Bauwerkes (10) Hängevorrichtungen (15) zum Aufhängen von mit Düsen (23) versehenen Wasserleitungen (21, 22) angeordnet sind.

10. Einrichtung nach Anspruch 9, dadurch gekennzeichnet, daß die Hängevorrichtungen (15) ausklapp-, ausschwenk- oder ausziehbar ausgebildet sind.

11. Einrichtung nach Anspruch 9 oder 10, dadurch gekennzeichnet, daß die Hängevorrichtungen (15) mit Rollen (16) versehen sind, über die flexible Zugorgane, vorzugsweise Seile (18) geführt sind, die mit den Wasserleitungen (22) verbunden und über einen Antrieb (20) bewegbar sind.

12. Einrichtung nach einem der Ansprüche 9 bis 11, dadurch gekennzeichnet daß die Hängevorrichtungen (15) längs des Bauwerkes (10) verfahrbar sind.

13. Einrichtung nach einem der Ansprüche 9 bis 12, dadurch gekennzeichnet, daß die Wasserleitungen (21, 22) gitterartig ausgebildet sind.

14. Einrichtung nach Anspruch 13, dadurch gekennzeichnet, daß das Gitterwerk der Wasserleitungen (21, 22) außenseitig mit einer Abdeckung versehen ist.

15. Einrichtung nach Anspruch 13 oder 14, dadurch gekennzeichnet, daß lotrechte Schlauchleitungen (21) durch waagrechte Rohrleitungen (22) verbunden sind.

16. Einrichtung nach einem der Ansprüche 9 bis 12, dadurch gekennzeichnet, daß die Wasserleitungen (21, 22) zwischen zwei Folien ausgebildet sind, die zur Bildung von Kanälen linienförmig miteinander verbunden sind.

17. Einrichtung nach Anspruch 16, dadurch gekennzeichnet, daß die zwischen zwei Folien angeordneten Wasserleitungen (21, 22) als Sonnenkollektor ausgebildet sind.

18. Einrichtung nach Anspruch 17, dadurch gekennzeichnet, daß zusätzlich zu den als Sonnenkollektor ausgebildeten Wasserleitungen (21, 22) Kaltwasserleitungen angeordnet sind.

19. Einrichtung nach Anspruch 4, dadurch gekennzeichnet, daß das Bauwerk (1) mit im wesentlichen fest verlegten Wasserleitungen (2) versehen ist, an deren Enden Sprüh- oder Berieselungsdüsen (3) angeordnet sind.

20. Einrichtung nach einem der Ansprüche 4 bis 19, dadurch gekennzeichnet, daß in den Wasserleitungen (2) von einem Zeitschaltwerk (6) gesteuerte Absperrorgane (5) angeordnet sind.

21. Einrichtung nach Anspruch 20, dadurch gekennzeichnet, daß das Zeitschaltwerk (6) an Meßsonden (7) angeschlossen ist.

22. Verfahren nach Anspruch 1, dadurch gekennzeichnet, daß am Bauwerk eine hohe kapillare Saugfähigkeit und flüssigkeitshaltende Eigenschaft besitzende Schicht (51, 52, 53) aufgebracht wird.

23. Schicht für die Durchführung des Verfahrens nach Anspruch 22, dadurch gekennzeichnet, daß die Schicht eine aus einem Vlies (52) od. dgl. bestehende Kompresse aufweist.

24. Schicht nach Anspruch 23, dadurch gekennzeichnet, daß die Schicht eine steinreinigende Paste (51) aufweist.

25. Schicht nach Anspruch 23 oder 24, dadurch gekennzeichnet, daß an der dem Bauwerk abgewendeten Seite eine mit Öffnungen (58) versehene flächige Halterung (57) angeordnet ist.

26. Schicht nach Anspruch 25, dadurch gekennzeichnet, daß die flächige Halterung aus einer Kunststoffolie (57) besteht.

27. Schicht nach Anspruch 26, dadurch gekennzeichnet, daß die Kunststoffolie (57) mit Öffnungen (58) verschiedener Größe und/oder Anordnung versehen ist.

28. Verfahren nach Anspruch 1, dadurch gekennzeichnet, daß das Wasser vor der Einbringung in das Bauwerk der Einwirkung eines Magnet-, Lichtstrahlenfeldes od. dgl. unterworfen und dadurch das Wasser molekular verändert wird.

## Claims

1. A method for cleaning and maintaining a building made of stone, wherein the surface of said building is sprayed or sprinkled with water, characterized in that said spraying or spinkling is carried out during repeated time periods, said periods between individual spraying or sprinkling operations are selected such short that a permanent moisture keeping and thus outward diffusion of noxious substances is guaranteed, and that measurements of the contents of said noxious substances within the stone are carried out.

2. A method according to claim 1, characterized in that for current measuring the contents of noxious substances within the stone core samples are drilled out, said core samples are fittingly reinserted and are removed, inspected and reinserted in predetermined time periods.

3. A method according to claim 1, characterized in that for current measuring the contents of noxious substances within the stone a probe is inserted into the stone and that means for generating and/or measuring electrical and/or ultrasonic signals is connected to said probe.

4. An apparatus for carrying out the method of claim 1, comprising spray nozzles (3, 23) supplied by a water pipe (2, 21, 22), characterized by means (5) for controlling a periodical water supply and by means (37, 44) for measuring the contents of noxious substances.

5. An apparatus according to claim 4, characterized in that electrods (33, 34) are arranged in the area of the circumferential surface of a core sample (32), said electrodes being connected to a current source (36) and to a measuring apparatus (37).

6. An apparatus according to claim 4, characterized in that a plurality of diaphragms (41, 42) are inserted into said stone and spaced from inside to outside, and that a transducer (44) is connected to said diaphragms (41, 42) for utilization of the diffusion flow corresponding to the deflection of said diaphragms.

7. An apparatus according to claim 4, characterized in that a plurality of probes are inserted into said stone in spaced relationship, for transmitting and receiving ultrasonic signals, and that a time measuring means for measuring the time between transmitting and receiving a signal is connected to said probes.

8. An apparatus according to claim 7, characterized by a wireless transmission of said signals from said probes to said measuring means.

9. An apparatus according to claim 4, characterized in that hanger means (15) is arranged in the region of the roof (13) of said building (10), for suspending a water pipe (21, 22) provided with nozzles (23).

10. An apparatus according to claim 9, characterized in that said hanger means (15) is adapted to be folded out or swung out or extended.

11. An apparatus according to claim 9 or 10, characterized by said hanger means (15) being provided with rollers (16), and by flexible draft means, particularly ropes (18), which are running over said rollers (16) and are connected to said water pipe (22) and are movable by a drive (20).

12. An apparatus according to any of the claims 9 to 11, characterized in that said hanger means (15) can be moved along said building (10).

13. An apparatus according to any of the claims 9 to 12, characterized in that said water pipes (21, 22) have the form of a lattice.

14. An apparatus according to claim 13, characterized in that said lattice of water pipes (21, 22) is provided with an outer covering.

15. An apparatus according to claim 13 or 14, characterized in that vertical hose pipes (21) are connected through horizontal tube pipes (22).

16. An apparatus according to any of the claims 9 to 12, characterized in that said water pipes (21, 22) are formed between two sheets which are linearily jointed together to form channels.

17. An apparatus according to claim 16, characterized in that said water pipes (21, 22) are arranged between said two sheets to form a solar collector.

18. An apparatus according to claim 17, characterized by cold water pipes being arranged in addition to said water pipes (21, 22) forming said solar collector.

19. An apparatus according to claim 4, characterized in that said building (1) is provided with water pipes (2) being mounted in an essentially fixed manner, and that spray or sprinkler nozzles (3) are provided at the ends of said water pipes (2).

20. An apparatus according to any of the claims 4 to 19, characterized by shutoff means (5) being arranged in said water pipes (2), said shutoff means (5) being controlled by a timer (6).

21. An apparatus according to claim 20, characterized in that said timer (6) is connected to a measuring probe (7).

22. A method according to claim 1, characterized in that a layer (51, 52, 53) having high capillar absorptive and fluid retaining capacities is applied to said building.

23. A layer for carrying out the method according to claim 22, characterized by said layer including a pad comprising a fabric (52) or the like.

24. A layer according to claim 23, characterized by said layer including a stone-cleaning paste (51).

25. A layer according to claim 23 or 24, characterized in that a laminar. support means (57) having apertures (58) is arranged on the side opposite said building.

26. A layer according to claim 25, characterized by said laminar support means comprises a sheet (57) of plastics material.

27. A layer according to claim 26, characterized by said sheet of plastics material (57) having apertures (58) of different size and/or arrangement.

28. A method according to claim 1, characterized in that before the water is introduced into said building said water is subjected to the influence of a magnetic field, a light beam field or the like and said water is molecularily modified thereby.

## Revendications

1. Le procédé pour le nettoyage et la conservation de bâtiments en pierre, au cours duquel la surface du bâtiment est aspergée ou arrosée d'eau, est caractérisé par le fait que l'aspersion ou l'arrosage est effectué périodiquement, les intervalles entre les aspersions ou les arrosages étant choisis si courts qu'ils garantissent une humidification constante et ainsi une diffusion des substances polluantes vers l'extérieur, les substances polluantes contenues dans la pierre étant en outre mesurées.

2. Le procédé suivant la revendication 1 est caractérisé par le fait que pour effectuer les mesures régulières des substances polluantes contenues dans la pierre sont alésées des carottes, par la suite remises en place, retirées et examinées à des intervalles de temps déterminés et finalement remises en place.

3. Le procédé suivant la revendication 1 est caractérisé par le fait que des sondes sont introduites dans la pierre afin d'effectuer les mesures régulières des substances polluantes contenues dans la pierre et que des appareils sont raccordés à ces sondes pour produire et/ou mesurer les signaux électriques et/ou ultrasonores.

4. L'installation pour l'exécution du procédé suivant la revendication 1 avec des pulvérisateurs (3, 23) alimentés par des conduites d'eau (2, 21, 22) est caractérisée par le fait que sont prévues des installations (5) pour commander les amenées périodiques d'eau ainsi que des installations (37, 44) pour mesurer les substances polluantes contenues dans la pierre.

5. L'installation suivant la revendication 1 est caractérisée par le fait que sur la surface périphérique d'une carotte (32) sont placées des électrodes (33, 34) auxquelles sont raccordés une source de courant (36) et un instrument mesureur (37).

6. L'installation suivant la revendication 4 est caractérisée par le fait que des membranes (41, 42) sont placées à l'intervalle dans la pierre de l'intérieur vers l'extérieur et qu'à ces membranes (41, 42) est raccordé un convertisseur de mesure pour exploiter le courant de diffusion correspondant à la déviation des membranes.

7. L'installation suivant la revendication 4 est caractérisée par le fait que dans la pierre sont placées à l'intervalle une sonde pour émettre et une sonde pour recevoir les signaux ultrasonores et qu'à ces sondes est raccordé un chronomètre pour mesurer le temps entre émission et réception d'un signal.

8. L'installation suivant la revendication 7 est caractérisée par le fait que la transmission des signaux des sondes aux instruments de mesure est effectuée sans fil.

9. L'installation suivant la revendication 4 est caractérisée par le fait que dans la partie du toit (13) du bâtiment (10) sont disposés des dispositifs de suspension (15) pour suspendre des conduites d'eau (21, 22) pourvues de pulvérisateurs.

10. L'installation suivant la revendication 9 est caractérisée par le fait que les dispositifs de suspension (15) sont exécutés de manière à pouvoir être basculés, orientés ou étirés.

11. L'installation suivant la revendication 9 ou 10 est caractérisée par le fait que les dispositifs de suspension (15) sont pourvus de poulies (16) au-dessus desquelles sont conduits des organes de traction flexibles, de préférence des câbles, qui sont reliés aux conduites d'eau (22) et mobiles à l'aide d'un actionnement (20).

12. L'installation suivant l'une des revendications 9 à 11 est caractérisée par le fait que les dispositifs de suspension (15) peuvent être déplacés le long du bâtiment (10).

13. L'installation suivant l'une des revendications 9 à 12 est caractérisée par le fait que les conduites d'eau (21, 22) sont formées en grille.

14. L'installation suivant la revendication 13 est caractérisée par le fait que les conduites d'eau en forme de grille (21, 22) sont pourvues à l'extérieur d'un recouvrement.

15. L'installation suivant la revendication 13 ou 14 est caractérisée par le fait que des conduites en tuyaux souples verticales (21) sont reliées par des tuyauteries horizontales (22).

16. L'installation suivant l'une des revendications 9 à 12 est caractérisée par le fait que les conduites d'eau (21, 22) sont disposées entre deux feuilles qui sont reliées entre elles en forme de ligne afin de former des canaux.

17. L'installation suivant la revendication 16 est caractérisée par le fait que les conduites d'eau (21, 22) disposées entre deux feuilles forment un collecteur solaire.

18. L'installation suivant la revendication 17 est caractérisée par le fait que en plus des conduites d'eau (21, 22) formant un collecteur solaire sont disposées des conduites d'eau froide.

19. L'installation suivant la revendication 4 est caractérisée par le fait que le bâtiment (1) est pourvu de conduites d'eau posées en plus grande partie de manière fixe (2), aux extrémités desquelles sont disposées des buses de pulvérisation ou d'arrosage (3).

20. L'installation suivant l'une des revendications 4 à 19 est caractérisée par le fait que dans les conduites d'eau (2) sont disposés des organes d'arrêt (5) commandés par un interrupteur à minuterie.

21. L'installation suivant la revendication 20 est caractérisée par le fait que l'interrupteur à minuterie (6) est raccordé à des têtes de mesure (7).

22. Le procédé suivant la revendication 1 est caractérisé par le fait que sur le bâtiment est appliquée une couche (51, 52, 53) possédant une forte capillarité et capacité de retenir les liquides.

23. La couche pour l'exécution du procédé suivant la revendication 22 est caractérisée par le fait qu'elle présente une compresse composée d'un matelas de fibres (52) ou d'une autre matière semblable.

24. La couche suivant la revendication 23 est caractérisée par le fait qu'elle présente une pâte nettoyant la pierre (51).

25. La couche suivant la revendication 23 ou 24 est caractérisée par le fait que sur la face détournée du bâtiment est disposée une fixation plane pourvue d'ouvertures (58).

26. La couche suivant la revendication 25 est caractérisée par le fait que la fixation plane consiste en une feuille en matière plastique (57).

27. La couche suivant la revendication 26 est caractérisée par le fait que la feuille en matière plastique (57) est pourvue d'ouvertures (58) de taille et/ou disposition différentes.

28. Le procédé suivant la revendication 1 est caractérisé par le fait que l'eau avant d'être introduite dans le bâtiment est soumise à l'influence d'un champ magnétique ou de rayons lumineux ou autre et que l'eau est par conséquent soumise à une modification moléculaire.
